# EUROPÄISCHE PATENTANMELDUNG

(11) **EP 3 299 276 A1**
(43) Veröffentlichungstag der Anmeldung: **28.03.2018**
(21) Anmeldenummer: 17001527.5
(22) Anmeldetag: 13.09.2017
(51) Int. Cl.: B63H 20/32

(54) **VERSCHLUSSVORRICHTUNG FÜR EINE ABDECKHAUBE**

(30) Priorität: 23.09.2016 DE 102016011515
(71) Anmelder: Neander Motors AG, 24143 Kiel (DE)
(72) Erfinder: Brüstle, Claus, 74226 Nordheim (DE); Davis,Rick, Germantown, WI 53022 (US); Tabbert, Florian, 24113 Kiel (DE)

(57) **Zusammenfassung**

Diese Verschlussvorrichtung ist für eine Abdeckhaube einer Brennkraftmaschine eines Außenbordmotors geeignet, welche Abdeckhaube ein die Brennkraftmaschine umgebendes, kuppelartiges Oberteil und ein als schalenförmigen Träger ausgebildetes Unterteil aufweist, wobei das Oberteil und das Unterteil über aufrechte Wände an einem die Abdeckhaube umringenden Verbindungssektor zusammengesetzt sind, dergestalt, dass das Oberteil und das Unterteil unter Vermittlung der Verschlusseinrichtung in Lage gehalten wird, umfassend einen Verschluss mit einer in Höhenrichtung der Abdeckhaube wirkenden Spanneinheit, die das Oberteil am Unterteil festlegt.

Um die Verschlussvorrichtung zu optimieren, verfügt die Spanneinheit des Verschlusses an einer Innenseite der Abdeckhaube benachbart dem Verbindungssektor über einen horizontal zu einem Innenraum der besagten Abdeckhaube hin ausgerichteten am Oberteil angebrachten Spannzapfen, an dem ein mit einer horizontal verlaufenden Schwenkachse verbundener Schließhaken angreift, welche Schwenkachse durch die aufrechte Wand des Unterteils hindurchgeführt ist und an einer Außenseite der dieser Abdeckhaube mit einem Betätigungselement beeinflussbar ist.

## Beschreibung

Die Erfindung bezieht sich auf eine Verschlussvorrichtung für eine Abdeckhaube einer Brennkraftmaschine eines Außenbordmotors, nach dem Oberbegriff des Patentanspruchs 1.

Eine bekannte Abdeckhaube für einen Außenbordmotor, US 7,448 928 B2, umfasst ein kuppelartiges Oberteil und ein schalenförmiges als Träger ausgebildetes Unterteil. Das Oberteil und das Unterteil sind an einem Verbindungssektor unter Zwischenschaltung eines Dichtkörpers zusammengesetzt. Eine Haltevorrichtung, die Oberteil und Unterteil in Lage hält, weist in einem vorderen Bereich der Abdeckhaube eine Verankerungseinrichtung und in einem hinteren Bereich von letzterer ein Verschlussorgan auf. Die Verankerungseinrichtung umfasst am Unterteil einen Zapfen mit keilartigem Querschnitt, der in einen etwa korrespondierenden V-förmigen Querschnitt einer Haltekonsole des Oberteils eingreift. Das Verschlussorgan wird gebildet durch eine um eine horizontale Achse schwenkbare, am Unterteil angebrachte Halteklammer, die am von der Achse abgekehrten Ende einen ersten Spannhaken besitzt. Ein zweiter Spannhaken, angebracht an einer Hakenkonsole des Oberteils, wird in der Schließstellung des Verschlussorgans bzw. der Halteklammer von dem ersten Sperrhaken hinter griffen.

Gemäß der US 5,803,777, wird eine Abdeckhaube eines Außenbordmotors durch eine Oberteil und ein Unterteil gebildet, die in einem Verbindungssektor unter Zwischenschaltung einer Dichtung zusammenwirken. Benachbart dem Verbindungssektor ist ein Schlosssystem angebracht, mit dem das Oberteil am Unterteilgehalten ist ist. Das Schlosssystem ist zum einen am Oberteil mit einem festen Schließhaken und zum anderen am Unterteil mit einem schwenkbaren Halteelement versehen. Das um eine horizontale Drehachse bewegliche Haltelement ist an einem Bogenhebel angeordnet, der einen in das Unterteil versenkten Handgriff trägt. Letzterer ist über einen Handgriffraum greif- und betätigbar.

Die DE 10 2008 060 266 A1 gibt ein Haubenschloss für Kraftfahrzeuge mit einer Rastvorrichtung wieder, mit der eine geschlossene Haube verriegelbar ist. Das Haubenschloss umfasst eine Fangvorrichtung, die über einen um eine Drehachse beweglichen Verschlusshaken verfügt. Darüber hinaus ist an einer Tragplatte ein Schließbügel vorgesehen, der mit einer U-förmigen Aufnahme in Wirkverbindung steht.

Es ist Aufgabe der Erfindung eine Verschlussvorrichtung für eine ein Oberteil und ein Unterteil umfassende Abdeckhaube eines Außenbordmotors zu konzipieren, welche Verschlussvorrichtung sich mit vertretbaren Mitteln umsetzen lässt und sich durch gute Funktion auszeichnet.

Erfindungsgemäß wird diese Aufgabe durch die Merkmale des Patentanspruchs 1 gelöst. Weitere, die Erfindung ausgestaltende Merkmale sind in den Unteransprüchen enthalten.

Die mit der Erfindung hauptsächlich erzielten Vorteile sind darin zu sehen, dass die zwischen Oberteil und Unterteil der Abdeckhaube wirkende Verschlussvorrichtung sich durch bauliche Übersichtlichkeit, wirkungsgerechte Gestaltung und ohne Weiteres herstellbare Bauteile qualifiziert. Hervorzuheben ist dabei auch die raumsparend an der Innenseite des Oberteils und des Unterteils vorgesehene Spanneinheit, die den horizontal ausgerichteten Spannzapfen und den um eine horizontal verlaufende Schwenkachse drehbare Schließhaken umfasst, welche Schwenkachse durch die Wand des Oberteil hindurchgeführt und mit einem Betätigungsglied beeinflussbar ist. Konstruktiv günstig ist, dass der Spannzapfen an einer Tragplatte befestigt ist und mittels einer Schraube an einer Aufnahmekonsole gehalten ist. Beispiel gebend ist die als Stellglied gestaltete Tragplatte, die zur Einstellung des Spannzapfens in Höhenrichtung der Abdeckhaube lageveränderlich ausgeführt ist. Letzteres wird dadurch noch optimiert, dass das Stellglied in Höhenrichtung verlaufende Längsseiten aufweist, die mit Führungsanschlägen der Aufnahmekonsole zusammenwirken. Vorteilhaft ist darüber hinaus, dass die Aufnahmekonsole beiderseits einer in Höhenrichtung sich erstreckenden Mittellängsebene mit ersten Befestigungslaschen versehen ist, die unter Vermittlung von Schrauben an einer Befestigungskonsole des Oberteils der Abdeckhaube befestigt ist. Von konstruktivem Rang ist, dass die Befestigungskonsole einen hutförmigen Querschnitt mit einem Mittelteil und zweiten davon weggeführten seitlichen Befestigungslaschen aufweist, die mit der Innenseite des Oberteils verbunden sind.

Maßstäbe werden dadurch gesetzt, dass die Schwenkachse durch eine Lagerhülse eines Haltegestells hindurchgeführt ist, das an der Innenseite des Unterteils in Lage gehalten wird, wobei die Schwenkachse an dem dem Innenraum zugekehrten Ende den Schließhaken trägt und an dem an der Außenseite der Abdeckhaube liegenden Ende mit einem Handdrehgriff versehen ist. Darüber hinaus ist der der Handdrehgriff mit einer Aufnahmenabe für die Schwenkachse versehen, welche Aufnahmenabe mit in einer Ebene liegenden Griffabschnitten ausgestattet ist. Und die Aufnahmenabe verfügt über eine Einbohrung zur Lagerung der Schwenkachse. Eine ausgeklügelte technische Lösung ist, dass zur Axialsicherung der Aufnahmenabe des Handdrehgriffs im Bereich der Einbohrung ein Radialstift dient, der zum einen die Durchgangsbohrung in der Aufnahmenabe des Handgriffs und in der Schwenkachse durchdringt und andererseits in die Einbohrung in besagter Aufnahmenabe eingreift.

Außerdem ist vorbildlich, dass jeweils ein Verschluss der Verschlussvorrichtung an einem hinteren Endbereich und an einem Vorderen Endbereich der Abdeckhaube vorgesehen ist.

Schließlich wird die technische Lösung der Verschlussvorrichtung noch dadurch bereichert, dass beabstandet zum Verschluss zwischen Oberteil und Unterteil an der Innenseite das in Höhenrichtung der Abdeckhaube wirksame Fixierungssystem angeordnet ist, das bei Montage des Oberteils am Unterteil sich durch eine hohe Wirksamkeit auszeichnet. Das Fixierungssystem umfasst einen konischen Fixierungszapfen, der mit der konischen Zapfenaufnahme in Wirkverbindung steht, wobei der Fixierungszapfen unter Vermittlung eines ersten Haltewinkels an dem Oberteil und die Zapfenaufnahme mittels eines zweiten Haltewinkels an dem Unterteil befestigt ist. Geräuscharm wird das Fixierungssystem dadurch, dass der Fixierungszapfen mit dem buchsenartigen Einsatz aus elastischem Werkstoff zusammenwirkt, der in die korrespondierende Ausnehmung des Zapfenträgers eingebracht ist. Eine vortreffliche Konstruktion ist dadurch geschaffen, dass der Fixierungszapfen an den ersten horizontalen Schenkel des ersten Haltewinkels hängt und unter Vermittlung der senkrechten Schraube an besagten Haltewinkel angebracht ist, wogegen die Zapfenaufnahme von dem zweiten horizontalen Schenkel des zweiten Haltwinkels getragen wird und mit einer senkrechten Schraube unter Zwischenschaltung der Distanzbuchse und der Stützscheibe an diesem zweiten Schenkel gehalten wird. Letztlich wird Vorstehendes noch dadurch otimiert, dass mehrere Fixierungssystem im Bereich des Verbindungssektors am Umfang der Abdeckhaube verteilt angeordnet sind.

In der Zeichnung wird ein Ausführungsbeispiel der Erfindung gezeigt, das nachstehend näher beschrieben wird.

Es zeigen
Fig.1 eine Teilschrägansicht von links unten auf einen Außenbordmotor mit einer Abdeckhaube und einer Verschlussvorrichtung,
Fig. 2 eine Teilseitenansicht von links auf die Abdeckhaube mit Verschlüssen der Verschlussvorrichtung nach Fig. 1,
Fig. 3 eine Ansicht vom Innenraum der Abdeckhaube aus auf einen Verschluss in Schließstellung der Verschlussvorrichtung gemäß Fig. 2,
Fig. 4 eine Ansicht entsprechend Fig. 3 mit einer ersten Teilöffnung des Verschlusses,
Fig. 5 eine Ansicht entsprechend Fig. 3 mit einer zweiten Teilöffnung des Verschlusses,
Fig. 6 einen Schnitt etwa nach der Linie VI-VI der Fig. 3 in größerem Maßstab.
Fig. 7 eine Ansicht vom Innenraum der Abdeckhaube aus auf ein Fixierungssystem zwischen etwas angehobenem Oberteil und dem Unterteil,
Fig. 8 einen Schnitt nach der Linie VIII-VIII der Fig. 7,
Fig. 9 eine Ansicht von oben auf das Unterteil ohne Oberteil mit Anordnung von Teilen mehrere Fixierungssysteme.

Ein Außenbordmotor 1 zum Antrieb von Wasserfahrzeugen -Schiff, Boot, Schwimminsel oder dgl.- umfasst eine Brennkraftmaschine -nicht abgebildet-, die von einer aus Kunststoff, Leichtmetall, Verbundwerkstoff oder dgl. bestehenden Abdeckhaube 2 verkleidet wird. Ein kuppelartiges Oberteil 3 und ein als schalenförmiger Träger ausgebildetes Unterteil 4 bilden die Abdeckhaube 2. Das Oberteil 3 und das Unterteil 4 sind über aufrechte Wände 5 und 6 an einem die Abdeckhaube 2 umringenden Verbindungssektor 7 zusammengesetzt, und zwar unter Vermittlung eines Dichtkörpers Dk -Fig. 3-. Dabei ist das Oberteil 3 vom Unterteil 4 trennbar ausgebildet. Im Bereich des Verbindungssektors 7 ist eine Verschlussvorrichtung 8 vorgesehen. Ein Verschluss 9 der Verschlussvorrichtung 8 ist in an einem hinteren Endbereich Hh der Abdeckhaube 2 angebracht; eine weiterer Verschluss 10 der besagte Verschlussvorrichtung 8 an einem vorderen Endbereich Hv dieser Abdeckhaube, wobei beide Verschlüsse 8 und 9 im Wesentlichen baugleich ausgeführt sind -Fig. 2-. Jeder der Verschlüsse bspw. 9 weist eine in Höhenrichtung A-A der Abdeckhaube 2 wirkenden Spanneinheit 11 auf, die das Oberteil 3 am Unterteil 4 im Bereich des Verbindungssektors 7 festlegt.

Die Spanneinheit 11 -Fig. 3- des Verschlusses 9 ist an einer Innenseite 12 der Abdeckhaube 2 benachbarte dem Verbindungssektor 7 angeordnet und verfügt über einen horizontal zu einem Innenraum 13 dieser Abdeckhaube 2 hin ausgerichteten Spannzapfen 14 -Fig. 4 und 5-. An dem Spannzapfen 14 greift ein mit einer horizontal verlaufenden Schwenkachse 15 verbundener Schließhaken 16 an. Die Schwenkachse 15 ist durch die aufrechte Wand 6 des Unterteils 4 hindurchgeführt und an einer Außenseite 17 dieser Abdeckhaube 2 über eine Betätigungselement 18 beeinflussbar.

Der an einem freien Ende 14' einen Kragenanschlag 16' für den Schließhaken 16 aufweisende Spannzapfen 14 -Fig. 6- ist an einer mit rechteckiger Form ausgestatten Tragplatte 19 Fig. 5 und 6-befestigt, deren längere Seiten aufrecht stehen und die mir einer Schraube 20 an einer Aufnahmekonsole 21 gehalten ist. Die Tragplatte 19 ist als Stellglied 22 ausgebildet, das durch Lösen der Schraube 20 in Höhenrichtung A-A der Abdeckhaube 2 lageveränderlich ausgebildet ist. Dazu besitzt das Stellglied 22 in Höhenrichtung A-A verlaufende parallele Längsseiten 23 und 24, die mit korrespondierenden Führungsanschlägen 25 und 26 der Aufnahmekonsole 21 in Wirkverbindung stehen. Und die Aufnahmekonsole 21 ist mit beiderseits einer in Höhenrichtung A-A sich erstreckenden Mittellängsebene B-B -Fig. 5- mit ersten Befestigungslaschen 27 und 28 versehen, die unter Vermittlung von Schrauben 29 und 30 an einer Befestigungskonsole 31 des Oberteils 3 der Abdeckhaube 2 befestigt ist. Die Befestigungskonsole 31 ist mit einem hutförmigen Querschnitt mit einem in Höhenrichtung A-A ausgerichteten Mittelteil 32 und zweiten von diesem Mittelteil in Querrichtung C-C der Abdeckhaube 2 weggeführten Befestigungslaschen 33 und 34 ausgeführt, die mit der Innenseite 12 des Oberteils 3 verbunden sind.

Die Schwenkachse 15 ist durch eine Lagerbuchse 35 eines Haltgestells 36 -Fig. 6-hindurchgeführt, das an der Innenseite 12 des Unterteils 4 der Abdeckhaube 2 gehalten ist. An einem in den Innenraum 13 ragenden ersten Ende 37 der Schwenkachse 15 trägt letztere den Schließhaken 16, wogegen das an der Außenseite 17 liegende zweite Ende 38 mit dem als Handdrehgriff 39 gestalteten Betätigungselement 18 versehen ist. Benachbart dem Schließhaken 16 ist am Unterteil 4 eine Führungskonsole 40 -Fig.6- mit einem in Höhenrichtung A-A ausgerichteten Einführungsschlitz 41 für den Spannzapfen 14 vorgesehen ist. Der Handrehgriff 39 besitzt einer Aufnahmenabe 42 für die Schwenkachse 15 versehen ist, wobei die Aufnahmenabe 42 mit in eine Ebene D-D -Fig. 1- liegenden Griffabschnitten 43 und 44 versehen ist. Die Aufnahmenabe 42 umfasst eine zentrale Einbohrung 45 zur Lagerung der Schwenkachse 15. Des Weiteren dient zur Axialsicherung der Aufnahmenabe 42 auf der Schwenkachse 15 im Bereich der Einbohrung 45 ein Radialstift 46, der einerseits Durchgangsbohrungen 47 und 48 in der Aufnahmenabe 42 und der Schwenkachse 15 durchdringt und andererseits in eine Einbohrung 49 der Aufnahmenabe 42 eingreift.

Neben der Verschlussvorrichtung 8 ist an der Innenseite 12 der Abdeckhaube zwischen dem Oberteil 3 und dem Unterteil 4 ein in Höhenrichtung A-A ausgerichtetes und wirksames Fixierungssystem 50 angeordnet. Das Fixierungssystem 50 verfügt über einen konischen Fixierungszapfen 51, der mit einer korrespondierenden konischen Zapfenaufnahme 52 in Wirkverbindung steht. Der Fixierungszapfen 51 ist über einen ersten Haltewinkel 53 am Oberteil 3 befestigt; die Zapfenaufnahme 52 mittels eines zweiten Haltewinkels 54 am Unterteil 4. Der Fixierungszapfen 51 arbeitet mit einem buchsenartigen, konischen Einsatz 55 aus elastischem Werkstoff zusammen, der in eine korrespondierende Ausnehmung 56 eines Zapfenträgers 57 der Zapfenaufnahme 52 eingebracht ist. Der Fixierungszapfen 51 ist unter Vermittlung einer in Höhenrichtung A-A sich erstreckenden Schraube 58 an einem ersten horizontalen Schenkel 59 des ersten Haltewinkels 53 gehalten. Und die Zapfenaufnahme 52 wird von einem zweiten horizontalen Schenkel 60 getragen, wobei sie mit einer senkrecht ausgerichteten Schraube 61 unter Zwischenschaltung einer Distanzbuchse 62 und einer Stützscheibe 63 in Lage gehalten wird. Schließlich sind mehrere Fixierungssysteme 50, 64 und 65 im Bereich des Verbindungssektors 7 am Umfang der Abdeckhaube 2 verteilt angeordnet

## Patentansprüche

1. Verschlussvorrichtung für eine Abdeckhaube einer Brennkraftmaschine eines Außenbordmotors, welche Abdeckhaube ein die Brennkraftmaschine umgebendes, kuppelartiges Oberteil und ein als schalenförmigen Träger ausgebildetes Unterteil aufweist, wobei das Oberteil und das Unterteil über aufrechte Wände an einem die Abdeckhaube umringenden Verbindungssektor zusammengesetzt sind, dergestalt, dass das Oberteil und das Unterteil unter Vermittlung der Verschlusseinrichtung in Lage gehalten wird, umfassend einen Verschluss mit einer in Höhenrichtung der Abdeckhaube wirkenden Spanneinheit, die das Oberteil am Unterteil festlegt., **dadurch gekennzeichnet, dass** die Spanneinheit (11) des Verschlusses (8, 9) an einer Innenseite (12) der Abdeckhaube (2) benachbart dem Verbindungssektor (7) über einen horizontal zu einem Innenraum (13) der besagten Abdeckhaube (2) hin ausgerichteten am Oberteil (3) angebrachten Spannzapfen (14) verfügt, an dem ein mit einer horizontal verlaufenden Schwenkachse (15) verbundener Schließhaken (16) angreift, welche Schwenkachse (15) durch die aufrechte Wand (6) des Unterteils (4) hindurchgeführt ist und an einer Außenseite (17) dieser Abdeckhaube (2) mit einem Betätigungselement (18) beeinflussbar ist.

2. Verschlusseinrichtung nach Anspruch 1, **dadurch gekennzeichnet, dass** der Spannzapfen (14) an einer Tragplatte (19) befestigt (19) ist, die mit einer Schraube (20) an einer Aufnahmekonsole (21) gehalten ist.

3. Verschlussvorrichtung nach den Ansprüchen1 und 2, **dadurch gekennzeichnet, dass** die Tragplatte (19) als Stellglied (22) ausgebildet ist, das in Höhenrichtung (A-A) der Abdeckhaube (2) lageveränderlich ausgebildet ist.

4. Verschlussvorrichtung nach Anspruch 3, **dadurch gekennzeichnet, dass** das Stellglied (22) in Höhenrichtung (A-A) verlaufende parallele Längsseiten (23 und 24) besitzt, die mit Führungsanschlägen (25 und 26) der Aufnahmekonsole (21) zusammenwirken.

5. Verschlussvorrichtung nach den Ansprüchen 1 und 4, **dadurch gekennzeichnet, dass** die Aufnahmekonsole (21) beiderseits einer in Höhenrichtung (A-A) verlaufenden Mittellängsebene (B-B) mit ersten Befestigungslaschen (27 und 28) versehen ist, die unter Vermittlung von Schrauben (29 und 30) an einer Befestigungskonsole (31) des Oberteils (3) der Abdeckhaube (2) befestigt ist.

6. Verschlussvorrichtung nach den Ansprüchen 1 und 5, **dadurch gekennzeichnet, dass** die Befestigungskonsole (31) mit einem hutförmigen Querschnitt mit einem Mittelteil (32) und zweiten von dem Mittelteil (32) weggeführten Befestigungslaschen (33 und 34) versehen ist, die mit der Innenseite (12) des Oberteils (3) verbunden sind.

7. Verschlussvorrichtung nach Anspruch 1, **dadurch gekennzeichnet, dass** die Schenkachse (15) durch eine Lagerbuchse (35) eines Haltgestells (36) hindurchgeführt ist, das an der Innenseite (12) des Unterteils (4) gehalten ist.

8. Verschlussvorrichtung nach den Ansprüchen 1 und 7, **dadurch gekennzeichnet, dass** die Schwenkachse (15) an einem in den Innenraum (13) der Abdeckhaube (3) ragenden Ende (37) den Schließhaken (16) trägt und an einem an der Außenseite (17) der Abdeckhaube (2) liegenden Ende (38) mit dem als Handdrehgriff (39) gestalteten Betätigungselement (18) versehen ist.

9. Verschlussvorrichtung nach den Ansprüchen 1 und 8, **dadurch gekennzeichnet, dass** benachbart dem Schließhaken (16) am Unterteil (4) eine Führungskonsole (40) mit einem aufrechten Einführschlitz (41) für den Spannzapfen (14) vorgesehen ist.

10. Verschlussvorrichtung nach Anspruch 8, **dadurch gekennzeichnet, dass** der Handdrehgriff (3) mit einer Aufnahmenabe (42) für die Schwenkachse (15) versehen ist, welche Aufnahmenabe (42) in einer Ebene (D-D) liegende Griffabschnitte (43 und 44) aufweist.

11. Verschlussvorrichtung nach den Ansprüchen 9 und 10, **dadurch gekennzeichnet, dass** die Aufnahmenabe (42) des Handdrehgriffs (39) mit einer Einbohrung (45) zur Lagerung der Schwenkachse (15) versehen ist.

12. Verschlussvorrichtung nach Anspruch 11, **dadurch gekennzeichnet, dass** zur Axialsicherung der Aufnahmenabe (42) des Handdrehgriffs (39) auf der Schwenkachse (15) im Bereich der Einbohrung (45) ein Radialstift (46) dient, der einerseits zwei Durchgangsbohrungen (47 und 48) in der Aufnahmenabe (42) und in der Schwenkachse (15) durchdringt und andererseits in eine Einbohrung (49) des Handdrehgriffs (39) eingreift.

13. Verschlussvorrichtung nach einem oder mehreren der vorangehenden Ansprüche, **dadurch gekennzeichnet, dass** jeweils ein Verschluss (9 und 10) der Verschlussvorrichtung (8) an einem hinteren Endbereich (Hh) und einem vorderen Endbereich (Hv) der Abdeckhaube (2) wirksam ist.

14. Verschlussvorrichtung nach Anspruch 1, **dadurch gekennzeichnet, dass** beabstandet zum Verschluss (9 und 10) zwischen Oberteil (3) und Unterteil (4) an der Innenseite (12) ein in Höhenrichtung (A-A) der Abdeckhaube (2) wirksames Fixierungssystem (50; 64 und 65) angeordnet ist, das einen konischen Fixierungszapfen (51) umfasst, welcher Fixierungszapfen (51) mit einer konischen Zapfenaufnahme (52) in Wirkverbindung steht, wobei der Fixierungszapfen (51) unter Vermittlung eines ersten Haltewinkels (53) an dem Oberteil (3) und die Zapfenaufnahme (52) mittels eines zweiten Haltewinkels (54) an dem Unterteil (4) befestigt ist.

15. Verschlussvorrichtung nach Anspruch 14, **dadurch gekennzeichnet, dass** der Fixierungszapfen (51) mit einem buchsenartigen Einsatz (55) aus elastischem Werkstoff zusammenwirkt, der in eine korrespondierende Ausnehmung (56) eines Zapfenträgers (57) der Zapfenaufnahme (52) eingebracht ist.

16. Verschlussvorrichtung nach den Ansprüchen 14 und 15, **dadurch gekennzeichnet, dass** der Fixierungszapfen (51) an einem ersten horizontalen Schenkel (59) des ersten Haltewinkels (53) hängt und unter Vermittlung einer senkrechten Schraube (59) an besagtem Haltewinkel angeracht ist, wogegen die Zapfenaufnahme (52) von einem zweiten horizontalen Schenkel (68) des zweiten Haltewinkels (54) getragen wird und mit einer senkrechten Schraube (61) unter Zwischenschaltung einer Distanzbuchse (62) und einer Stützscheibe (63) an diesem zweiten Schenkel (68) befestigt ist.

17. Verschlussvorrichtung nach den Ansprüchen 14 bis 16, **dadurch gekennzeichnet, dass** mehrere Fixierungssystem (50, 64 und 65) im Bereich des Verbindungssektors (7) am Umfang der Abdeckhaube (2) verteilt angeordnet sind.
